# FASCICULE DE BREVET EUROPEEN

(11) **EP 1 864 275 B1**
(45) Date de publication et mention de la délivrance du brevet: **09.09.2009**
(21) Numéro de dépôt: 06709267.6
(22) Date de dépôt: 07.02.2006
(51) Int. Cl.: G09G 3/32

(54) **DISPOSITIF D'AFFICHAGE D'IMAGES ET PROCEDE DE PILOTAGE DE CELUI-CI.**
BILDANZEIGEEINRICHTUNG UND VERFAHREN ZU IHRER STEUERUNG
IMAGE DISPLAY DEVICE AND METHOD OF CONTROLLING SAME

(30) Priorité: 10.02.2005 FR 0501357
(43) Date de publication de la demande: 12.12.2007
(73) Titulaire: Thomson Licensing, 92100 Boulogne-Billancourt (FR)
(72) Inventeur: TROCHET, Arnaud, F-35830 Betton (FR); THIEBAUD, Sylvain, F-35530 Noyal sur Vilaine (FR); LEROY, Philippe, 35830 Betton (FR)
(74) Mandataire: Colombet, Alain André
(86) Numéro de dépôt international: PCT/FR2006/000279
(87) Numéro de publication internationale: WO 2006/084989

(56) Documents cités:
- US-A1- 2003 052 614
- US-A1- 2003 112 205
- US-A1- 2004 061 671

## Description

La présente invention concerne un dispositif d'affichage d'images à matrice active comprenant ;
a) plusieurs émetteurs de lumière formant un réseau, répartis en lignes et en colonnes ;
b) des moyens d'alimentation en puissance des émetteurs ;
c) des moyens de commande des émetteurs comportant :
   - un modulateur de courant pour chaque émetteur, le modulateur comportant une électrode source, une électrode de drain, une électrode de grille, le modulateur étant apte à être traversé par un courant de drain, pour alimenter ledit émetteur pour une tension entre l'électrode de source et l'électrode de grille, supérieure ou égale à une tension de seuil de déclenchement de ce modulateur ;
   - un condensateur de stockage pour chaque émetteur, ledit condensateur comportant une première et une seconde bornes et étant apte à stocker des charges électriques à l'électrode de grille de chaque modulateur ;
   - des moyens d'adressage aptes à adresser des données d'affichage aux émetteurs de chaque colonne ;
   - des moyens de sélection aptes à sélectionner les émetteurs de chaque ligne, les moyens de sélection comprenant un interrupteur de sélection pour chaque émetteur, l'interrupteur de sélection étant propre à permettre d'appliquer entre l'électrode de grille et l'électrode de source de chaque modulateur une donnée d'adressage fournie par les moyens d'adressage ; et
d) au moins un générateur de tension de polarisation inverse propre à appliquer une tension de polarisation inverse de la polarisation desdites donnée d'adressage entre l'électrode de grille et l'électrode de source de chaque modulateur pour compenser la variation de la tension de seuil de déclenchement de chaque modulateur.

Un dispositif d'affichage à matrice active de type OLED (Organic Light Emitting Diode) comprend des émetteurs de lumière formés à partir de cellules organiques électroluminescentes.

Pour la commande de ces émetteurs, un tel dispositif comporte des transistors à couches minces, appelés transistors TFT (Thin Film Transistor). Ces transistors sont aptes à piloter le courant traversant les émetteurs. Ils sont fabriqués en silicium poly-cristallin, par exemple selon la technologie de cristallisation de silicium amorphe à basse température (LTPS), ou directement en silicium amorphe.

Cependant, la technologie de fabrication des TFT introduit des variations spatiales locales de la tension de seuil de déclenchement de ces transistors.

En conséquence, les transistors TFT alimentés par la même tension d'alimentation et commandés par des tensions identiques génèrent des courants d'intensités différentes qui entraînent une non uniformité de la brillance du dispositif d'affichage comprenant de tels transistors. Il en résulte, pour un objet donné de luminance homogène d'une image à afficher, des variations spatiales de la luminance des pixels du dispositif d'affichage et un inconfort visuel manifeste pour l'utilisateur.

L'instabilité du silicium amorphe se traduit par une variation des caractéristiques du TFT lorsque qu'une tension est appliquée entre la grille et la source du TFT plus particulièrement, la tension de seuil de déclenchement des transistors TFT augmente lorsqu'une tension de polarité positive est appliquée leur grille et leur source et diminue lorsqu'une tension de polarité négative est appliquée entre leur grille et leur source. Comme la tension appliquée entre la grille et la source des transistors diffère généralement d'un transistor à l'autre selon les écarts de luminance des pixels d'une image à afficher, le degré de fluctuation de la tension de seuil de déclenchement diffère d'un transistor à l'autre. En conséquence, la variation de luminance qui en découle, est répartie de façon inhomogène sur le dispositif d'affichage, et il en résulte des variations au cours du temps de la luminance des pixels du dispositif d'affichage et un inconfort visuel manifeste pour l'utilisateur.

Afin de limiter ces inconvénients, divers circuits de compensation de la dérive de tension de seuil de déclenchement, ont été proposés.

Par exemple le document US 2003/0052614 décrit un dispositif d'affichage d'images du type précité. Ce dispositif comprend notamment, pour chaque colonne d'émetteur, un interrupteur de commande piloté par une électrode de commande pour déplacer cet interrupteur entre une position de raccordement à un générateur de polarisation inverse et une position de raccordement à une unité de pilotage de colonne.

Le générateur de polarisation inverse est propre à appliquer entre la grille et la source des modulateurs associés aux émetteurs d'une colonne, une tension de polarisation inverse pendant des phases dites de régénération des modulateurs, adaptée pour compenser les dérives de leur tension de seuil de déclenchement. Cette tension de polarisation inverse présente une polarité inverse à la polarité des tensions d'adressage appliquées entre la grille et la source de ces mêmes modulateurs pendant des phases d'illumination des émetteurs.

A noter que le dispositif décrit dans le document US2003/0112205 ne permet pas d'appliquer une tension de polarisation inverse entre la grille et la source des modulateurs associés aux émetteurs d'une même ligne : en effet, dans ce document, lorsqu'une polarisation inverse est appliquée (voir paragraphe 44), c'est aux bornes des émetteurs (voir par exemple dernière phrase du paragraphe 44) et non pas entre la grille et la source des modulateurs ; en effet, pendant les phases de polarisation inverse dont il s'agit ici, la grille et la source des modulateurs sont portées au même potentiel par la fermeture simultanée des interrupteurs référencés Tr3 et Tr4, et il n'y a aucune polarisation, inverse ou non, entre la grille et la source.

Le document US2004/0061671 décrit un dispositif d'affichage piloté par un courant continu.

Un but de l'invention est notamment de proposer un dispositif d'affichage alternatif propre à compenser les variations au cours du temps des tensions de seuil de déclenchement.

L'invention a pour objet un dispositif d'affichage du type précité, caractérisé en ce qu'il comporte en outre :
- un interrupteur de polarisation inverse pour chaque émetteur, ledit interrupteur de polarisation inverse étant raccordé entre d'une part l'électrode de grille de chaque modulateur et la première borne du condensateur de stockage de cet émetteur, et d'autre part le ou chaque générateur de tension de polarisation inverse et la seconde borne du condensateur de stockage de cet émetteur ; et
- des électrodes de commande, chaque électrode de commande étant apte à piloter l'ensemble des interrupteurs de polarisation inverse d'une ligne d'émetteurs.

Suivant des modes particuliers de réalisation, le dispositif d'affichage comporte une ou plusieurs des caractéristiques suivantes :
- les moyens de sélection comprennent des électrodes de sélection propres à piloter les interrupteurs de sélection, lesdits électrodes de sélection étant distinctes et indépendantes des électrodes de commande ;
- le réseau formé par les émetteurs comprend un premier groupe de lignes d'émetteurs et un deuxième groupe de lignes d'émetteurs, les lignes des deux groupes étant intercalées, et chaque électrode de commande est raccordée à la grille des interrupteurs de polarisation inverse d'une ligne d'émetteurs du premier groupe et à la grille des interrupteurs de sélection d'une ligne d'émetteurs du deuxième groupe pour commander la fermeture simultanée des interrupteurs de sélection et des interrupteurs de commande appartenant à ces lignes d'émetteurs ;
- il comprend un unique générateur de tension de polarisation inverse raccordé à l'ensemble des interrupteurs de polarisation inverse du dispositif ;
- il comprend plusieurs générateurs de tension de polarisation inverse propres à produire chacun une tension de polarisation inverse propre et différente des tensions de polarisation inverse produites par les autres générateurs, chaque générateur étant raccordé uniquement à l'ensemble des interrupteurs de polarisation inverse d'une ligne d'émetteurs.

Avantageusement, ce dispositif divise par deux le nombre d'électrodes de ligne contenu dans le dispositif.

L'invention a également pour objet un procédé de pilotage du dispositif d'affichage d'images selon la revendication 3, ledit dispositif comprenant successivement une première et une deuxième lignes d'émetteurs, caractérisé en ce que le procédé comporte les étapes suivantes :
- application d'une première tension de sélection à l'électrode de commande raccordée aux interrupteurs de sélection de la première ligne d'émetteurs, à une fréquence prédéfinie,
- application d'une seconde tension de sélection à l'électrode de commande raccordée aux interrupteurs de sélection de la deuxième ligne d'émetteurs, à la même fréquence prédéfinie,
et en ce que les applications des première et seconde tensions de sélection sont décalées d'une demi-période, la durée de cette demi-période étant égale à la durée d'une demi-trame d'image.

Suivant des modes particuliers de réalisation, le procédé de pilotage du dispositif d'affichage, comporte une ou plusieurs des caractéristiques suivantes :
- application d'une tension de sélection à l'électrode de sélection, à une fréquence prédéfinie,
- application d'une tension de commande à l'électrode de commande, à la même fréquence prédéfinie, l'application de ladite tension de commande étant décalée dans le temps d'une fraction de période par rapport à l'application de ladite tension de sélection ;
- la fraction de période est égale à une demi-période ;
- la fraction de période est égale à un tiers de période ; et
- la durée d'une période est égale à la durée d'une trame d'image.

L'invention sera mieux comprise à la lecture de la description qui va suivre, donnée uniquement à titre d'exemple et faite en se référant aux dessins annexés, sur lesquels :
- la Fig.1 est une vue schématique d'une partie d'un dispositif d'affichage selon un premier mode de réalisation de l'invention ;
- les Fig.2 et 4 sont des graphes représentant l'évolution temporelle d'un signal de sélection propre à sélectionner un premier et respectivement un second émetteurs du dispositif représenté sur la Fig.1 ;
- les Fig.3 et 5 sont des graphes représentant l'évolution temporelle d'un signal de commande propre à commander le premier et respectivement le second émetteurs du dispositif représenté sur la Fig.1 ;
- les Fig.6 et 7 sont des graphes représentant l'évolution temporelle d'une tension associé au premier émetteur et respectivement au second émetteur du dispositif représenté sur la Fig.1 ;
- la Fig.8 est une vue schématique d'une partie d'un dispositif d'affichage selon un second mode de réalisation de l'invention ;
- les Fig.9, 10, 11 et 12 sont des graphes représentant l'évolution temporelle d'un signal de commande propre à commander un émetteur d'une première ligne d'émetteurs, un émetteur d'une deuxième ligne d'émetteurs ainsi qu'un émetteur d'une troisième ligne d'émetteurs, et respectivement l'émetteur de la troisième ligne d'émetteurs ainsi qu'un émetteur d'une quatrième ligne d'émetteurs, du dispositif représenté sur la Fig.8 ; et
- les Fig.13, 14 et 15 sont des graphes représentant l'évolution temporelle d'une tension stockée par un condensateur associé à l'émetteur de la première ligne d'émetteurs, à l'émetteur de la deuxième ligne d'émetteurs et respectivement associé à l'émetteur de la troisième ligne d'émetteurs, du dispositif représenté sur la Fig.8.

Une partie du dispositif d'affichage 1 selon un premier mode de réalisation de l'invention, est illustrée schématiquement sur la Fig.1. Celle-ci comporte des émetteurs de lumière 2, 4, 6, 8, répartis selon un réseau comprenant des lignes et des colonnes d'émetteurs.

Sur la Fig.1, seules une première 10 et une deuxième 12 lignes d'émetteurs et une première 14 et deuxième 16 colonnes d'émetteurs ont été représentées.

Les émetteurs 2, 4, 6, 8 sont des diodes électroluminescentes organiques. Ils comprennent une anode et une cathode. Ils émettent une intensité lumineuse directement proportionnelle au courant qui les traverse. Chaque émetteur constitue un pixel élémentaire du dispositif d'affichage.

Le dispositif d'affichage comporte en outre des circuits d'adressage 18, 20, 22, 24 répartis selon un réseau.

Chaque circuit d'adressage est raccordé à un émetteur 2, 4, 6, 8 pour le piloter.

Les circuits d'adressage 18, 22 ; 20, 24 de chaque colonne d'émetteurs 14, 16 sont adressés par l'intermédiaire d'une électrode d'adressage 26, 28 de cette colonne d'émetteurs. Chaque électrode d'adressage 26, 28 est raccordée à une unité de pilotage de colonne 30 (en anglais : column driver).

L'unité de pilotage 30 est propre à recevoir un signal d'affichage d'images et à transmettre simultanément à chaque électrode d'adressage 26, 28 d'une colonne, une tension d'adressage V_{data} représentative d'une donnée d'affichage d'un émetteur à adresser dans cette colonne.

Les circuits d'adressage 18, 20 ; 22, 24 de chaque ligne d'émetteurs 10, 12 sont sélectionnés par l'intermédiaire d'une électrode de sélection 32, 34, raccordée chacune à une unité de pilotage de sélection 33, 35.

L'unité de pilotage de sélection 33, 35 d'une ligne d'émetteurs 10, 12 est adaptée pour générer à une fréquence prédéfinie, un signal de sélection V₃₂, V₃₄ à l'électrode de sélection 32, 34 de cette ligne 10, 12 pour sélectionner l'ensemble des émetteurs 2, 4 et 6, 8 de cette ligne 10, 12.

Ce signal de sélection comprend une série d'impulsions générées chacune à chaque nouvelle trame d'image. Ces impulsions sont des données logiques de sélection d'un émetteur d'une ligne d'émetteurs.

Comme les circuits d'adressage 18, 20, 22 et 24 sont identiques, seul le circuit 18 sera décrit de manière détaillée.

Ce circuit 18 comprend un modulateur de courant 36, un interrupteur de sélection 38, un condensateur de stockage 40 (référencé 41 dans le circuit d'adressage 28 de la deuxième ligne d'émetteurs 12) et deux électrodes d'alimentation en puissance 42, 44.

Le modulateur de courant 36 et l'interrupteur 38 sont des transistors en couches minces (en anglais : Thin Film Transistor), basés sur une technologie utilisant du silicium polycristallin (Poly-Si), du silicium amorphe (a-Si) ou du silicium microcristallin (micro-Si) déposé en couches minces sur un substrat de verre. De tels composants comprennent trois électrodes : une électrode de drain et une électrode de source entre lesquelles circule un courant modulé appelé courant de drain, et une électrode de grille.

Le modulateur 36 représenté sur la Fig.1, est de type N, de sorte que, en fonctionnement, son courant de drain circule de son drain à sa source. On notera que le dispositif selon l'invention peut aussi être utilisé pour piloter des transistors TFT de type P.

Le condensateur 40 est apte à stocker des charges électriques pour maintenir une tension à la grille du modulateur 36 après la transmission d'une tension d'adressage.

Le condensateur 40 comprend une première borne 40a connectée à la grille du modulateur 36 et une seconde borne 40b connectée à une électrode de polarisation inverse 52.

Le drain du modulateur 36 est raccordé à la cathode de l'émetteur 2. La source du modulateur 36 est raccordée à l'électrode d'alimentation 44 qui est maintenue à un potentiel constant. La grille du modulateur 36 est raccordée d'une part, à une première borne du condensateur 40 et d'autre part, à une électrode de passage de courant (drain ou source) de l'interrupteur 38. L'autre électrode de passage de courant (drain ou source) de l'interrupteur 38 est raccordée à l'électrode d'adressage 26. La grille de l'interrupteur 38 est raccordée à l'électrode de sélection 32. L'anode de l'émetteur 2 est raccordée à l'électrode d'alimentation 42.

Le dispositif d'affichage 1 comporte de plus pour chaque ligne d'émetteurs 10, 12, un générateur de polarisation inverse 46, 48 raccordé à une électrode de polarisation inverse 52, 54 et un générateur de commande de polarisation inverse 53, 55 raccordé à une électrode de commande de polarisation inverse 56, 58.

Les générateurs de polarisation inverse 46 et 48 sont aptes à générer chacun, entre la grille et la source des modulateurs 36, une tension de polarisation Vₚ, de valeurs éventuellement différentes entre elles et de polarité inverse à la polarité des tensions d'adressage V_{data} appliquées entre la grille et la source des modulateurs 36 lors des phases d'émission des émetteurs 2, 4, 6, 8.

L'électrode de polarisation inverse 52, 54 est raccordée à la seconde borne du condensateur 40, 41 de chaque circuit d'adressage d'une ligne d'émetteurs 10, 12.

Les générateurs de commande de polarisation inverse 53, 55, sont adaptés pour produire un signal de commande de polarisation inverse V₅₆, V₅₈, similaire au signal de sélection V₃₂, V₃₄, de même fréquence et décalé d'une demi période ou période variable par rapport à ce signal de sélection.

Le dispositif 1 comprend en outre un interrupteur de polarisation inverse 59 dans chaque circuit d'adressage 18, 20, 22, 24.

Cet interrupteur 59 est un transistor en couches minces de même type que l'interrupteur 38 et le modulateur 36.

Une électrode de passage de courant (source ou drain) de l'interrupteur 59 de chaque circuit d'adressage d'une ligne d'émetteurs 10, 12 est raccordée à l'électrode de polarisation inverse 52, 54 de cette ligne d'émetteurs 10, 12, et, par conséquent, également à la seconde borne 40b du condensateur 40, 41. L'autre électrode de passage de courant (source ou drain) de l'interrupteur 59 est raccordée à la grille du modulateur 36, et, par conséquent, également à la première borne 40a du condensateur 40, 41. La grille de l'interrupteur 59 de chaque circuit d'adressage d'une ligne d'émetteurs 10, 12 est raccordée à l'électrode de commande de polarisation inverse 56, 58 de cette même ligne d'émetteurs 10, 12.

Seul le fonctionnement des émetteurs 2, 6 de la première colonne 14, et de la première 10 et de la deuxième 12 lignes d'émetteurs, est décrit de manière détaillée.

Au temps T = T0, une impulsion du signal de sélection V₃₂ représenté sur la Fig.2, est générée à l'électrode de sélection 32 de la première ligne d'émetteurs 10. Simultanément, l'unité de pilotage 30 adresse une tension d'adressage V_{data2} à l'électrode d'adressage 26. La valeur de cette tension d'adressage est référencée au potentiel constant de l'électrode d'alimentation 44.

En conséquence, les interrupteurs 38 de la première ligne d'émetteurs 10 se ferment et la tension V_{data2} est appliquée à la première borne 40a du condensateur 40 et entre la grille et la source du modulateur 36 du circuit d'adressage 18, comme visible sur la Fig.6. Après la fin de l'impulsion du signal de sélection V₃₂, les interrupteurs 38 de la première ligne d'émetteurs 10 s'ouvrent et la tension V_{data2} est maintenue, grâce au condensateur 40, entre la grille et la source du modulateur 36 du circuit d'adressage 18, comme visible sur la Fig.6.

Comme la tension V_{data2} est supérieure à la tension de seuil de déclenchement du modulateur 36, un courant de drain traverse l'émetteur 2 qui s'illumine.

Au temps T=T1, une impulsion du signal de sélection V₃₄ représenté sur la Fig.4, est appliquée à l'électrode de sélection 34. Simultanément, l'unité de pilotage 30 adresse une tension d'adressage V_{data6} à l'électrode d'adressage 26. La valeur de cette tension d'adressage est également référencée au potentiel constant de l'électrode d'alimentation 44.

En conséquence, les interrupteurs 38 de la deuxième ligne d'émetteurs 12 se ferment et la tension V_{data6} est appliquée au condensateur 41 et entre la grille et la source du modulateur 36 du circuit d'adressage 22 de la deuxième ligne d'émetteurs 12. Comme la tension V_{data6} est supérieure à la tension de seuil de déclenchement du modulateur 36, un courant de drain traverse l'émetteur 6 qui s'illumine. Après la fin de l'impulsion du signal de sélection V₃₄, les interrupteurs 38 de la deuxième ligne d'émetteurs 12 s'ouvrent et la tension V_{data6} est maintenue, grâce au condensateur 41, entre la grille et la source du modulateur 36 du circuit d'adressage 22, comme visible sur la Fig.7.

Cette étape est répétée successivement pour chaque émetteur d'une ligne, ligne après ligne pour l'ensemble des lignes du dispositif d'affichage pendant une période allant de T=T1 jusqu'à T=T4.

Parallèlement, au temps T=T2, une impulsion du signal de commande V₅₆ représenté sur la Fig.3, est appliquée à l'électrode de commande 56.

Cette impulsion ferme les interrupteurs 59 de la première ligne d'émetteurs 10, de sorte que la tension de polarisation inverse Vₚ générée par le générateur 46 est appliquée entre la grille et la source du modulateur 36 du circuit d'adressage 18 ; comme l'interrupteur 59 court-circuite alors les deux bornes du condensateur 40, ce condensateur est déchargé. Après la fin de l'impulsion du signal de commande V₅₆, les interrupteurs 59 de la première ligne d'émetteurs 10 s'ouvrent et la tension V_{P} est maintenue entre la grille et la source du modulateur 36 du circuit d'adressage 18, comme visible sur la Fig.6, car le condensateur 40 conserve une charge nulle.

Ensuite, au temps T = T3, une impulsion du signal de commande V₅₈ représenté sur la Fig.5, est appliquée à l'électrode de commande 58 de la deuxième ligne d'émetteurs 12 pour fermer les interrupteurs 59 de cette deuxième ligne 12. En conséquence, la tension de polarisation inverse Vₚ générée par le générateur 48 est appliquée à la seconde borne du condensateur 41 ainsi qu'à la grille du modulateur 36 du circuit d'adressage 22 de la deuxième ligne d'émetteurs 12 ; comme l'interrupteur 59 court-circuite alors les deux bornes du condensateur 41, ce condensateur est déchargé. Après la fin de l'impulsion du signal de commande V₅₈, les interrupteurs 59 de la deuxième ligne d'émetteurs 12 s'ouvrent et la tension V_{P} est maintenue entre la grille et la source du modulateur 36 du circuit d'adressage 22, comme visible sur la Fig.7, car le condensateur 41 conserve une charge nulle.

Au temps T=T4, l'étape réalisée au temps T=T0 est répétée. Ainsi, une impulsion du signal de sélection V₃₂ représenté sur la Fig.2, est appliquée à l'électrode de sélection 32. Simultanément, l'unité de pilotage 30 adresse une nouvelle tension d'adressage à l'électrode d'adressage 26.

Au temps T=T5, l'étape réalisée au temps T=T1 est répétée.

Ensuite, le procédé de fonctionnement du dispositif selon l'invention se poursuit par répétition des étapes décrites ci-dessus.

La durée de T0 à T4 correspond à la durée d'une trame d'image. La durée d'une trame d'image est divisée en deux phases, ici T0 à T2 et T2 à T4, par exemple d'une durée chacune égale à la durée d'une demi trame d'image.

Au cours d'une première phase (correspondant aux durées de T=T0 à T=T2 et de T=T1 à T=T3), les émetteurs de l'écran sont illuminés, et au cours d'une seconde phase (correspondant aux durées de T=T2 à T=T4 et de T=T3 à T=T5), les émetteurs sont éteints. Le rapport des durées entre la première phase et la seconde phase est de 50/50.

En variante, le rapport des durées entre la première phase et la seconde phase est de 60/40 ou de 70/30.

Au cours des phases d'émission des émetteurs, les tensions d'adressage V_{data} de données d'affichage appliquées entre la grille et la source des modulateurs 36 raccordés à ces émetteurs, sont propres à faire varier les tensions de seuil de déclenchement des modulateurs 36 dans un premier sens.

Au cours des phases éteintes des émetteurs, les tensions de polarisation inverse Vₚ sont appliquées entre la grille et la source des modulateurs 36 raccordés à ces émetteurs pour faire varier leur tension de seuil de déclenchement en sens inverse de manière à compenser la dérive éventuelle de cette tension de seuil.

Comme les tensions de polarisation inverse Vₚ représentées sur les Fig. 6 et 7, présentent une polarité inverse à la polarité des tensions d'adressage V_{data2}, V_{data6} précédemment appliquées aux modulateurs 36, elles sont propres à diminuer la tension de seuil de déclenchement des modulateurs 36 afin de ramener celle-ci à leur tension de seuil de déclenchement initiale (avant application de la tension d'adressage).

Une partie d'un dispositif d'affichage 60 selon un second mode de réalisation de l'invention est illustrée schématiquement sur la Fig.8.

Les éléments du second mode de réalisation illustrés sur la Fig.8 identiques ou similaires aux éléments du premier mode de réalisation illustrés sur la Fig.1, sont désignés par les mêmes chiffres de référence que dans la Fig.1, et ne sont pas décrits une seconde fois.

La Fig.8 représentant le dispositif 60, comprend en sus de la partie du dispositif 1 représentée sur la Fig.1, une troisième ligne d'émetteurs 61, comportant des émetteurs 62 et 64, pilotés chacun par un circuit d'adressage 66, 67, ainsi qu'une quatrième ligne d'émetteurs 68 non représentée dans le détail.

Le circuit 66 est identique aux circuits 18, 20, 22, 24. Il comprend un condensateur référencé 76 ayant une première 76a et une seconde 76b bornes, ainsi qu'une électrode de polarisation inverse référencée 69 similaire aux électrodes 52 et 54 et raccordée à la seconde borne 76b du condensateur 76 et à une électrode de passage de courant de l'interrupteur 59.

Les générateurs de polarisation inverse 46, 48 connectés aux électrodes 52, 54 et 69 n'ont pas été représentés pour simplifier la Fig.8.

Le dispositif 60 comprend des électrodes de commande pour la sélection et pour la polarisation inverse 70, 71 et 72 en remplacement des électrodes de sélection 32, 34 et des électrodes de commande de polarisation inverse 56 et 58 du dispositif 1 et une électrode de commande supplémentaire référencée 74.

L'électrode de commande 70 est raccordée à l'ensemble des interrupteurs de commande de polarisation inverse 59 d'une ligne d'émetteurs non représentée, positionnée juste au-dessus de la première ligne 10, ainsi qu'à l'ensemble des interrupteurs de sélection 38 de la première ligne d'émetteurs 10.

L'électrode de commande 71 est raccordée à l'ensemble des interrupteurs de commande de polarisation inverse 59 de la première ligne d'émetteurs 10, ainsi qu'à l'ensemble des interrupteurs de sélection 38 de la seconde ligne d'émetteurs 12.

De même, l'électrode de commande 72, respectivement l'électrode de commande 74, est raccordée à l'ensemble des interrupteurs de commande de polarisation inverse 59 de la seconde ligne d'émetteurs 12, respectivement de la troisième ligne d'émetteurs 61, ainsi qu'à l'ensemble des interrupteurs de sélection 38 de la troisième ligne d'émetteurs 61, respectivement de la quatrième ligne d'émetteurs 68.

Ainsi, les interrupteurs de commande de polarisation inverse 59 d'une ligne sont raccordés à la même électrode de commande que les interrupteurs de sélection 38 de la ligne suivante.

Le dispositif 60 comprend en outre des générateurs de commande 80, 82, 84, 86 chacun raccordé à une électrode de commande 70, 71, 72, 74.

Les générateurs 80, 82, 84, 86 sont propres à produire un signal de commande V₇₀, V₇₁, V₇₂, V₇₄ de même fréquence. Comme visible sur les figures 9 à 12, les signaux de commande V₇₀, V₇₁ appliqués aux électrodes de deux lignes adjacentes 10, 12 sont décalées d'une demi période d'image.

Seul le fonctionnement des émetteurs 6 et 62 de la première colonne 14 et de la première 10, de la deuxième 12 et de la troisième 61 lignes d'émetteurs, est décrit de manière détaillée.

Au temps T=T0, une impulsion du signal de commande V₇₁ représenté sur la Fig.10, est transmise à l'électrode de commande 71. Cette impulsion provoque la fermeture des interrupteurs de polarisation inverse 59 de la première ligne d'émetteurs 10 et des interrupteurs de sélection 38 de la deuxième ligne d'émetteurs 12.

Simultanément, une tension d'adressage V_{data6} représentative d'une donnée d'affichage est appliquée à l'électrode d'adressage 26 par l'unité de pilotage 30. La valeur de cette tension d'adressage est référencée au potentiel constant de l'électrode d'alimentation 44.

Comme les interrupteurs 59 de la première ligne d'émetteurs 10 sont fermés, la tension de polarisation inverse Vₚ issue de l'électrode de polarisation inverse 52 est appliquée entre la grille et le source des modulateurs 36 et aux bornes des condensateurs 40 de la première ligne d'émetteurs 10. Comme l'interrupteur 59 court-circuite alors les deux bornes du condensateur 40, ce condensateur est déchargé. Après la fin de l'impulsion du signal de commande V₇₁, les interrupteurs 59 de la première ligne d'émetteurs 10 s'ouvrent et la tension Vₚ est maintenue entre la grille et la source du modulateur 36 du circuit d'adressage 18, comme visible sur la Fig.13, car le condensateur 40 conserve une charge nulle.

Parallèlement, comme les interrupteurs 38 de la deuxième ligne d'émetteurs 12 sont simultanément fermés, la tension d'adressage V_{data6} issue de l'électrode 26, est appliquée à la première borne 41 a du condensateur 41 et à la grille du modulateur 36 de la deuxième ligne d'émetteurs 12, comme visible sur la Fig.14.

En conséquence, l'émetteur 2 est éteint et l'émetteur 6 est illuminé. Après la fin de l'impulsion du signal de commande V₇₁, les interrupteurs 38 de la deuxième ligne d'émetteurs 12 s'ouvrent et la tension V_{data6} est maintenue, grâce au condensateur 41, entre la grille et la source du modulateur 36 du circuit d'adressage 22, comme visible sur la Fig.14.

Au temps T=T1, une impulsion du signal de commande V₇₄ représenté sur la Fig.12, est appliquée à l'électrode de commande 74. L'application de cette impulsion provoque la fermeture des interrupteurs 59 de la troisième ligne d'émetteurs 61. Par suite de cette fermeture, la tension de polarisation inverse Vₚ de l'électrode de polarisation inverse 69 est appliquée entre la grille et la source du modulateur 36 et aux bornes du condensateur 76 de la troisième ligne d'émetteurs 61, comme visible sur la Fig.15.

En conséquence, l'émetteur 62 s'éteint.

Comme l'interrupteur 59 court-circuite alors les deux bornes du condensateur 76, ce condensateur est déchargé. Après la fin de l'impulsion du signal de commande V₇₄, les interrupteurs 59 de la troisième ligne d'émetteurs 66 s'ouvrent et la tension Vₚ est maintenue entre la grille et la source du modulateur 36 du circuit d'adressage 66, comme visible sur la Fig.15, car le condensateur 76 conserve une charge nulle.
Au temps T=T2, une impulsion du signal de commande V₇₀ représenté sur la Fig.9 est appliquée à l'électrode de commande 70 par le générateur 80 et une tension d'adressage V_{data2} est appliquée à l'électrode d'adressage 26 par l'unité de pilotage d'adressage 30. La valeur de cette tension d'adressage est également référencée au potentiel constant de l'électrode d'alimentation 44...

En conséquence, la tension d'adressage V_{data2}, telle que représentée sur la Fig.13 est appliquée à la grille du modulateur 36 et aux bornes du condensateur 40 de la première ligne d'émetteurs 10 et l'émetteur 2 est illuminé.

Après la fin de l'impulsion du signal de commande V₇₀, les interrupteurs 38 de la première ligne d'émetteurs 10 s'ouvrent et la tension V_{data2} est maintenue, grâce au condensateur 40, entre la grille et la source du modulateur 36 du circuit d'adressage 18, comme visible sur la Fig.13.

Au temps T=T3, une impulsion du signal de commande V₇₂ représenté sur la Fig.11, est appliquée à l'électrode de commande 72. Celle-ci provoque la fermeture des interrupteurs de polarisation inverse 59 de la deuxième ligne d'émetteurs 12 et la fermeture des interrupteurs de sélection 38 de la troisième ligne d'émetteurs 61.Comme l'interrupteur 59 court-circuite alors les deux bornes du condensateur 41, ce condensateur est déchargé. Après la fin de l'impulsion du signal de commande V₇₂, les interrupteurs 59 de la deuxième ligne d'émetteurs 12 s'ouvrent et la tension Vₚ est maintenue entre la grille et la source du modulateur 36 du circuit d'adressage 22, comme visible sur la Fig.14, car le condensateur 41 conserve une charge nulle.

En conséquence, la tension de polarisation inverse Vₚ de l'électrode de polarisation inverse 54 est appliquée entre la grille et la source du modulateur 36 et aux bornes du condensateur 41 de la deuxième ligne d'émetteurs 12, comme visible sur la Fig.14.

Par suite, l'émetteur 6 s'éteint.

Parallèlement, une tension d'adressage V_{data-62}, telle que représentée sur la Fig.15, est transmise par l'électrode 26, et appliquée à la grille du modulateur 36 et à une borne du condensateur 76 de la troisième ligne d'émetteurs 61. En conséquence, l'émetteur 62 est illuminé.

Au temps T=T4 et T=T5, les étapes réalisées au temps T=0 et T=1 sont répétées, respectivement.

Les périodes de temps allant de T = T0 à T = T4 et de T = T1 à T = T5 correspondent chacun à la durée d'une image, constituée ici de deux trames entrelacées.

Selon ce mode de réalisation de l'invention, les émetteurs d'un groupe comprenant les lignes impaires 10, 61 du dispositif, sont éteints au cours d'une première trame T0-T2 ; T1-T3, puis illuminés au cours d'une deuxième trame T2-T4 ; T3-T5.

A l'inverse, les émetteurs d'un autre groupe comprenant les lignes paires 12, 68 du dispositif, sont illuminés au cours d'une première trame T0-T2 ; T1-T3 puis éteints au cours d'une deuxième trame T2-T4 ; T3-T5.

Sans se départir de l'invention, on peut inverser l'ordre entre les trames paires et les trames impaires.

Lorsque les émetteurs 2, 4 de la première ligne 12 sont éteints, les émetteurs 6, 8 de la deuxième ligne 12 sont illuminés et inversement.

Avantageusement, ce second mode de réalisation de l'invention facilite l'adressage des données d'affichage lorsque le mode d'affichage est entrelacé car l'unité de pilotage 30 n'a pas besoin de recalculer l'échelonnement des données à adresser du signal d'affichage qu'elle réceptionne, pour repasser en mode dit « progressif ».

En effet, lors de l'utilisation d'un mode d'affichage entrelacé, les émetteurs d'une ligne sont adressés sur toutes les colonnes simultanément, pour l'ensemble des lignes paires lors d'une première trame, puis pour l'ensemble des lignes impaires lors d'une seconde trame.

Avantageusement, ce second mode de réalisation de l'invention permet de réduire le nombre d'électrodes de ligne car les électrodes de commande 70, 71, 72, 74 permettent de commander à la fois l'adressage des tensions d'adressage et l'adressage des tensions de polarisation inverse.

Avantageusement, ce dispositif permet de ne pas utiliser une unité de pilotage propre à adresser des tensions de polarité positive et négative. Ce type d'unité de pilotage est en effet onéreux.

En variante, les électrodes de polarisation inverse 52, 54, 69 de l'ensemble du dispositif d'affichage sont reliées à un unique générateur de tension de polarisation inverse.

## Revendications

1. Dispositif (1 ; 60) d'affichage d'images à matrice active comprenant ;
a) plusieurs émetteurs de lumière (2, 4, 6, 8 ; 62, 64) formant un réseau, répartis en lignes (10, 12 ; 61, 68) et en colonnes (14, 16) ;
b) des moyens d'alimentation (42, 44) en puissance des émetteurs ;
c) des moyens de commande des émetteurs comportant :
- un modulateur de courant (36) pour chaque émetteur (2, 4, 6, 8 ; 62, 64), le modulateur (36) comportant une électrode source, une électrode de drain, une électrode de grille, le modulateur (36) étant apte à être traversé par un courant de drain, pour alimenter ledit émetteur (2, 4, 6, 8 ; 62, 64) pour une tension entre l'électrode de source et l'électrode de grille, supérieure ou égale à une tension de seuil de déclenchement de ce modulateur ;
- un condensateur de stockage (40, 41 ; 76) pour chaque émetteur (2, 4, 6, 8 ; 62, 64), ledit condensateur (40, 41 ; 76) comportant une première (40a, 41 a ; 76a) et une seconde (40b, 41 b ; 76b) bornes et étant apte à stocker des charges électriques à l'électrode de grille de chaque modulateur (36) ;
- des moyens d'adressage (26, 28, 30) aptes à adresser des données d'affichage aux émetteurs (2, 4, 6, 8 ; 62, 64) de chaque colonne (14, 16) ;
- des moyens de sélection (32, 34, 38) aptes à sélectionner les émetteurs (2, 4, 6, 8 ; 62, 64) de chaque ligne (10, 12 ; 61, 68), les moyens de sélection (32, 34, 38) comprenant un interrupteur de sélection (38) pour chaque émetteur (2, 4, 6, 8 ; 62, 64), l'interrupteur de sélection (38) étant propre à permettre d'appliquer entre l'électrode de grille et l'électrode de source de chaque modulateur (36) une donnée d'adressage fournie par les moyens d'adressage (26, 28, 30) ; et
d) au moins un générateur de tension de polarisation inverse (46, 48, 52, 54 ; 69) propre à appliquer une tension de polarisation inverse (Vₚ) de la polarisation desdites donnée d'adressage entre l'électrode de grille et l'électrode de source de chaque modulateur (36) pour compenser la variation de la tension de seuil de déclenchement de chaque modulateur (36) ;
**caractérisé en ce qu'**il comprend en outre :
- un interrupteur de polarisation inverse (59) pour chaque émetteur (2, 4, 6, 8 ; 62, 64), ledit interrupteur de polarisation inverse (59) étant raccordé entre d'une part l'électrode de grille de chaque modulateur (36) et la première borne (40a, 41a ; 76a) du condensateur de stockage (40, 41 ; 76) de cet émetteur, et d'autre part le ou chaque générateur de tension de polarisation inverse (46, 48, 52, 54 ; 69) et la seconde borne (40b, 41b ; 76b) du condensateur de stockage (40, 41 ; 76) de cet émetteur; et
- des électrodes de commande (56, 58 ; 70, 71, 72, 74), chaque électrode de commande (56, 58 ; 70, 71, 72, 74) étant apte à piloter l'ensemble des interrupteurs de polarisation inverse (59) d'une ligne d'émetteurs (10, 12 ; 61, 68).

2. Dispositif (1) selon la revendication 1, **caractérisé en ce que** les moyens de sélection (32, 34, 38) comprennent des électrodes de sélection (32, 34) propres à piloter les interrupteurs de sélection (38), lesdits électrodes de sélection (32, 34) étant distinctes et indépendantes des électrodes de commande (56, 58).

3. Dispositif (60) selon la revendication 1, **caractérisé en ce que** le réseau formé par les émetteurs (2, 4, 6, 8, 62, 64) comprend un premier groupe de lignes d'émetteurs (10, 61) et un deuxième groupe de lignes d'émetteurs (12, 68), les lignes des deux groupes étant intercalées, et **en ce que** chaque électrode de commande (71, 74) est raccordée à la grille des interrupteurs de polarisation inverse (59) d'une ligne d'émetteurs (10, 61) du premier groupe et à la grille des interrupteurs de sélection (38) d'une ligne d'émetteurs (12, 69) du deuxième groupe pour commander la fermeture simultanée des interrupteurs de sélection (38) et des interrupteurs de commande (59) appartenant à ces lignes d'émetteurs (10, 12, 61, 69).

4. Dispositif (1 ; 60) selon l'une quelconque des revendications 1 à 3, **caractérisé en ce qu'**il comprend un unique générateur de tension de polarisation inverse (46, 48, 52, 54 ; 69) raccordé à l'ensemble des interrupteurs de polarisation inverse (59) du dispositif.

5. Dispositif (1 ; 60) selon l'une quelconque des revendications 1 à 3, **caractérisé en ce qu'**il comprend plusieurs générateurs (46, 48, 52, 54 ; 69) de tension de polarisation inverse propres à produire chacun une tension de polarisation inverse propre (Vp) et différente des tensions de polarisation inverse (Vp) produites par les autres générateurs, chaque générateur (46, 48, 52, 54 ; 69) étant raccordé uniquement à l'ensemble des interrupteurs de polarisation inverse (59) d'une ligne d'émetteurs (10, 12 ; 61, 68).

6. Procédé de pilotage d'un dispositif (60) d'affichage d'images selon la revendication 3, ledit dispositif comprenant successivement une première (10) et une deuxième (12) lignes d'émetteurs, **caractérisé en ce que** le procédé comporte les étapes suivantes :
- application d'une première tension de sélection (V₇₀) à l'électrode de commande (70) raccordée aux interrupteurs de sélection (38) de la première ligne d'émetteurs (10), à une fréquence prédéfinie,
- application d'une seconde tension de sélection (V₇₁) à l'électrode de commande (71) raccordée aux interrupteurs de sélection (38) de la deuxième ligne d'émetteurs (12), à la même fréquence prédéfinie,
et **en ce que** les applications des première (V₇₀) et seconde (V₇₁) tensions de sélection sont décalées d'une demi-période, la durée de cette demi-période étant égale à la durée d'une demi-trame d'image.

7. Procédé de pilotage d'un dispositif (1) d'affichage d'images selon la revendication 2, ledit dispositif comprenant successivement une première (10) et une deuxième (12) lignes d'émetteurs, **caractérisé en ce que** le procédé comporte les étapes suivantes :
- application d'une tension de sélection (V₃₂) à l'électrode de sélection (32), à une fréquence prédéfinie,
- application d'une tension de commande (V₅₆) à l'électrode de commande (56), à la même fréquence prédéfinie, l'application de ladite tension de commande (V₅₆) étant décalée dans le temps d'une fraction de période par rapport à l'application de ladite tension de sélection (V₃₂).

8. Procédé de pilotage selon la revendication 7, **caractérisé en ce que** la fraction de période est égale à une demi-période.

9. Procédé de pilotage selon la revendication 7, **caractérisé en ce que** la fraction de période est égale à un tiers de période.

10. Procédé de pilotage selon l'une quelconque des revendications 7 à 9, **caractérisé en ce que** la durée d'une période est égale à la durée d'une trame d'image.

## Claims

1. An image display device (1; 60) with active matrix comprising:
a) a number of light emitters (2, 4, 6, 8; 62, 64) forming a network, divided into rows (10, 12; 61, 68) and columns (14, 16);
b) means (42, 44) for supplying power to the emitters;
c) means of controlling the emitters comprising:
- a current modulator (36) for each emitter (2, 4, 6, 8; 62, 64), the modulator (36) comprising a source electrode, a drain electrode, a gate electrode, the modulator (36) being able to be passed through by a drain current, to supply said emitter (2, 4, 6, 8; 62, 64) for a voltage between the source electrode and the gate electrode, greater than or equal to a trigger threshold voltage of this modulator;
- a storage capacitor (40, 41; 76) for each emitter (2, 4, 6, 8; 62, 64), said capacitor (40, 41; 76) comprising a first (40a, 41a; 76a) and a second (40b, 41b; 76b) terminals and being able to store electrical charges at the gate electrode of each modulator (36);
- addressing means (26, 28, 30) able to address display data to the emitters (2, 4, 6, 8; 62, 64) of each column (14, 16);
- selection means (32, 34, 38) able to select the emitters (2, 4, 6, 8; 62, 64) of each row (10, 12; 61, 68), the selection means (32, 34, 38) comprising a selection switch (38) for each emitter (2, 4, 6, 8; 62, 64), the selection switch (38) being specifically for enabling addressing data supplied by the addressing means (26, 28, 30) to be applied between the gate electrode and the source electrode of each modulator (36); and
d) at least one inverse bias voltage generator (46, 48, 52, 54; 69) specifically for applying an inverse bias voltage (Vₚ) of the bias of said addressing data between the gate electrode and the source electrode of each modulator (36) to compensate for the variation in the trigger threshold voltage of each modulator (36);
**characterized in that** it also comprises:
- an inverse bias switch (59) for each emitter (2, 4, 6, 8; 62, 64), said inverse bias switch (59) being connected between, on the one hand, the gate electrode of each modulator (36) and the first terminal (40a, 41 a; 76a) of the storage capacitor (40, 41; 76) of this emitter, and, on the other hand, the or each inverse bias voltage generator (46, 48, 52, 54; 69) and the second terminal (40b, 41b; 76b) of the storage capacitor (40, 41; 76) of this emitter; and
- control electrodes (56, 58; 70, 71, 72, 74), each control electrode (56, 58; 70, 71, 72, 74) being able to drive all of the inverse bias switches (59) of a row of emitters (10, 12; 61,68).

2. The device (1) as claimed in claim 1, **characterized in that** the selection means (32, 34, 38) comprise selection electrodes (32, 34) specifically for driving the selection switches (38), said selection electrodes (32, 34) being separate and independent of the control electrodes (56, 58).

3. The device (60) as claimed in claim 1, **characterized in that** the network formed by the emitters (2, 4, 6, 8, 62, 64) comprises a first group of rows of emitters (10, 61) and a second group of rows of emitters (12, 68), the rows of the two groups being interposed, and **in that** each control electrode (71, 74) is connected to the gate of the inverse bias switches (59) of a row of emitters (10, 61) of the first group and to the gate of the selection switches (38) of a row of emitters (12, 69) of the second group to control the simultaneous closure of the selection switches (38) and of the control switches (59) belonging to these rows of emitters (10, 12, 61, 69).

4. The device (1; 60) as claimed in any one of claims 1 to 3, **characterized in that** it comprises a single inverse bias voltage generator (46, 48, 52, 54; 69) connected to all the inverse bias switches (59) of the device.

5. The device (1; 60) as claimed in any one of claims 1 to 3, **characterized in that** it comprises a number of inverse bias voltage generators (46, 48, 52, 54; 69) specifically for each to produce an inverse bias voltage (Vₚ) that is specific and different from the inverse bias voltages (Vₚ) produced by the other generators, each generator (46, 48, 52, 54; 69) being connected only to all the inverse bias switches (59) of a row of emitters (10, 12; 61, 68).

6. A method of driving an image display device (60) as claimed in claim 3, said device comprising, in turn, a first (10) and a second (12) rows of emitters, **characterized in that** the method comprises the following steps:
- application of a first selection voltage (V₇₀) to the control electrode (70) connected to the selection switches (38) of the first row of emitters (10), at a predefined frequency,
- application of a second selection voltage (V₇₁) to the control electrode (71) connected to the selection switches (38) of the second row of emitters (12), at the same predefined frequency,
and **in that** the applications of the first (V₇₀) and second (V₇₁) selection voltages are offset by a half-period, the duration of this half-period being equal to the duration of an image half-frame.

7. The method of driving an image display device (1) as claimed in claim 2, said device comprising, in turn, a first (10) and a second (12) rows of emitters, **characterized in that** the method comprises the following steps:
- application of a selection voltage (V₃₂) to the selection electrode (32), at a predefined frequency,
- application of a control voltage (V₅₆) to the control electrode (56), at the same predefined frequency, the application of said control voltage (V₅₆) being offset in time by a fraction of a period relative to the application of said selection voltage (V₃₂).

8. The drive method as claimed in claim 7, **characterized in that** the fraction of a period is equal to a half-period.

9. The drive method as claimed in claim 7, **characterized in that** the fraction of a period is equal to a third of a period.

10. The drive method as claimed in any one of claims 7 to 9, **characterized in that** the duration of a period is equal to the duration of an image frame.

## Patentansprüche

1. Einrichtung (1; 60) zum Anzeigen von Bildern mit aktiver Matrix, mit
a) mehreren Lichtemittern (2, 4, 6, 8; 62, 64), die ein in Zeilen (10, 12; 61, 68) und Spalten (14, 16) aufgeteiltes Netz bilden,
b) Leistungsversorgungsmitteln (42, 44) für die Emitter,
c) Steuermittel der Emitter, die folgendes umfassen:
- einen Strommodulator (36) für jeden Emitter (2, 4, 6, 8; 62, 64), wobei der Modulator (36) eine Source-Elektrode, einen Drainanschluss und eine Gate-Elektrode umfasst und der Modulator (36) dazu geeignet ist, von einem Drainstrom zum Versorgen des Emitters (2, 4, 6, 8; 62, 64) für eine Spannung zwischen der Source-Elektrode und der Gate-Elektrode durchlaufen zu werden, die größer oder gleich ist einer Schwellentriggerspannung dieses Modulators,
- einen Speicherkondensator (40, 41; 76) für jeden Emitter (2, 4, 6, 8; 62, 64), wobei der Kondensator (40, 41; 76) eine erste (40a, 41a; 76a) und eine zweite (40b, 41b; 76b) Klemme umfasst und dazu geeignet ist, elektrische Ladungen an der Gate-Elektrode jedes Modulators (36) zu speichern,
- Adressiermittel (26, 28, 30), die dazu geeignet sind, Anzeigedaten an die Emitter (2, 4, 6, 8; 62, 64) jeder Spalte (14, 16) zu adressieren,
- Selektiermittel (62, 34, 38), die dazu geeignet sind, die Emitter (2, 4, 6, 8; 62, 64) jeder Zeile (10, 12; 61, 68) zu selektionieren, wobei die Selektiermittel (32, 34, 38) einen Selektierunterbrecher (38) für jeden Emitter (2, 4, 6, 8; 62, 64) umfassen und der Selektierunterbrecher (38) dazu geeignet ist, zwischen der Gate-Elektrode und der Source-Elektrode jedes Modulators (36) das Anlegen eines von den Adressiermitteln (26, 28, 30) gelieferten Adressierwertes zu ermöglichen, und
d) zumindest einem Erzeuger einer Polarisationsumkehrspannung (46, 48, 52, 54; 69), der dazu geeignet ist, eine Polarisationsumkehrspannung (Vp) zur Polarisation der Adressierdaten zwischen der Gate-Elektrode und der Source-Elektrode jedes Modulators (36) zum Kompensieren der Veränderung der Schwellentriggerspannung jedes Modulators (36) anzulegen,
**dadurch gekennzeichnet, dass** sie außerdem folgendes umfasst:
einen Polarisationsumkehrunterbrecher (59) für jeden Emitter (2, 4, 6, 8; 62, 64), wobei der Polarisationsumkehrunterbrecher (59) zwischen einerseits die Gate-Elektrode jedes Modulators (36) und die erste Klemme (40a, 41 a; 76a) des Speicherkondensators (40, 41; 76) dieses Emitters und andererseits den oder jeden Polarisationsumkehrspannungserzeuger (46, 48, 52, 54; 69) und die zweite Klemme (40b, 41b; 76b) des Speicherkondensators (40, 41; 76) dieses Emitters geschaltet ist, und
- Steuerelektroden (56, 58; 70, 71, 72, 74), wobei jede Steuerelektrode (56, 58; 70, 71, 72, 74) dazu geeignet ist, die Einheit der Polarisationsumkehrunterbrecher (59) einer Emitterzeile (10, 12; 61, 68) zu steuern.

2. Einrichtung (1) nach Anspruch 1, **dadurch gekennzeichnet, dass** die Selektiermittel (32, 34, 38) Selektierelektroden (32, 34) umfassen, die dazu geeignet sind, die Selektierunterbrecher (38) zu steuern, wobei die Selektierelektroden (32, 34) von den Steuerelektroden (56, 58) verschieden und unabhängig sind.

3. Einrichtung (60) nach Anspruch 1, **dadurch gekennzeichnet, dass** das von den Emittern (2, 4, 6, 8, 62, 64) gebildete Netz eine erste Gruppe von Emitterzeilen (10, 61) und eine zweite Gruppe von Emitterzeilen (12, 68) umfasst, wobei die Zeilen der beiden Gruppen verzahnt sind, und dass jede Steuerelektrode (71, 74) an die Gitterelektrode der Polarisationsumkehrunterbrecher (59) einer Emitterzeile (10, 61) der ersten Gruppe und an die Gitterelektrode der Selektierunterbrecher (38) einer Emitterzeile (12, 69) der zweiten Gruppe angeschlossen ist, um das gleichzeitige Schließen der Selektierunterbrecher (38) und der Steuerungsunterbrecher (59), die zu diesen Emitterzeilen (10, 12, 61, 69) gehören, zu steuern.

4. Einrichtung (1; 60) nach einem der Ansprüche 1 bis 3, **dadurch gekennzeichnet, dass** sie einen einzigen Polarisationsumkehrspannungserzeuger (46, 48, 52, 54; 69) umfasst, der an die Einheit der Polarisationsumkehrunterbrecher (59) der Einrichtung angeschlossen ist.

5. Einrichtung (1; 60) nach einem der Ansprüche 1 bis 3, **dadurch gekennzeichnet, dass** sie mehrere Polarisationsumkehrspannungserzeuger (46, 48, 52, 54; 69) umfasst, die dazu geeignet sind, jeweils eine eigene (Vp) und von den von den anderen Erzeugern erzeugten Polarisationsumkehrspannungen verschiedene Polarisationsumkehrspannung zu erzeugen, wobei jeder Erzeuger (46, 48, 52, 54; 69) nur mit der Einheit der Polarisationsumkehrunterbrecher (59) einer Emitterzeile (10, 12; 61, 68) verbunden ist.

6. Verfahren zum Steuern einer Einrichtung (60) zum Anzeigen von Bildern nach Anspruch 3, wobei die Einrichtung aufeinander folgend eine erste (10) und eine zweite (12) Emitterzeile umfasst, **dadurch gekennzeichnet, dass** das Verfahren folgende Schritte umfasst:
- Aufgeben einer ersten Selektierspannung (V₇₀) an die an die Selektierunterbrecher (38) der ersten Emitterzeile (10) angeschlossene Steuerelektrode (70) mit einer vorgegebenen Frequenz,
- Aufgeben einer zweiten Selektierspannung (V₇₁) an die an die Selektierunterbrecher (38) der zweiten Emitterzeile (12) angeschlossene Steuerelektrode (71) mit der gleichen vorgegebenen Frequenz,
und **dadurch**, dass die Aufgaben der ersten (V₇₀) und der zweiten (V₇₁) Selektierspannung eine Halbperiode versetzt sind, wobei die Dauer dieser Halbperiode gleich der Dauer eines halben Teilbildes des Bildes ist.

7. Verfahren zum Steuern einer Einrichtung (1) zum Anzeigen von Bildern nach Anspruch 2, wobei die Einrichtung aufeinander folgend eine erste (10) und eine zweite (12) Emitterzeile umfasst, **dadurch gekennzeichnet, dass** das Verfahren die folgenden Schritte umfasst:
- Aufgeben einer Selektierspannung (V₃₂) an die Selektierelektrode (32) mit einer vorgegebenen Frequenz,
- Aufgeben einer Steuerspannung (V₅₆) an die Steuerelektrode (56) mit der gleichen vorgegebenen Frequenz, wobei die Aufgabe der Steuerspannung (V₅₆) in der Zeit um einen Periodenbruchteil in Bezug auf die Aufgabe der Selektierspannung (V₃₂) versetzt ist.

8. Steuerungsverfahren nach Anspruch 7, **dadurch gekennzeichnet, dass** der Periodenbruchteil gleich einer Halbperiode ist.

9. Steuerungsverfahren nach Anspruch 7, **dadurch gekennzeichnet, dass** der Periodenbruchteil gleich einem Periodendrittel ist.

10. Steuerungsverfahren nach einem der Ansprüche 7 bis 9, **dadurch gekennzeichnet, dass** die Dauer einer Periode gleich der Dauer eines Teilbildes des Bildes ist.
